# EUROPÄISCHE PATENTSCHRIFT

(11) **EP 0 555 800 B1**
(45) Veröffentlichungstag und Bekanntmachung des Hinweises auf die Patenterteilung: **03.05.1995**
(21) Anmeldenummer: 93101929.3
(22) Anmeldetag: 08.02.1993
(51) Int. Cl.: E02D 31/00

(54) **Wasser- und/oder ölundurchlässige Dichtungsmatte aus quellfähigem Ton**
Water and/or oil impervious membrane with swellable clay
Membrane imperméable à l'eau et/ou à l'huile comportant une argile expansible

(30) Priorität: 11.02.1992 DE 4203861
(43) Veröffentlichungstag der Anmeldung: 18.08.1993
(73) Patentinhaber: NAUE-FASERTECHNIK GMBH & CO. KG, D-32312 Lübbecke (DE)
(72) Erfinder: Heerten, Georg, Dr.-Ing., W-4990 Lübbecke 1 (DE)
(74) Vertreter: Steffens, Joachim, Dr.

(56) Entgegenhaltungen:
- EP-A- 0 445 788
- DE-A- 3 704 503
- US-A- 4 048 373
- US-A- 4 565 468

## Beschreibung

Die vorliegende Erfindung betrifft eine wasser- und/oder ölundurchlässige Dichtungsmatte gemäß dem Oberbegriff des Anspruchs 1, die im wesentlichen aus einer mit Deckschichten versehenen Schicht aus quellfähigem Ton besteht. Eine derartige Dichtungsmatte ist aus der EP-A-0 445 788 bekannt.

Aus der europäischen Patentschrift 0 059 625 ist eine Dichtungsmatte bekannt, bei der eine flexible Trägerschicht eine Bentonitschicht trägt, auf der sich wiederum eine Deckschicht befinden kann. Alle drei Schichten, d.h. die Trägerschicht, die ein Vliesstoff sein kann, die Bentonitschicht und die Abdeckschicht, die eine nicht näher definierte hatte sein kann, sind mittels eines Klebstoffes miteinander verbunden. Bei einem solchen Produkt sind die Trägerschicht und die Deckschicht nur über die Bentonitschicht miteinander verbunden, so daß beim Einsatz aufgrund der Verklebung, die beim Feuchtwerden der Bentonitschicht gelöst wird, keine feste Verbindung zwischen Trägerschicht und Deckschicht vorhanden ist. Dies macht sich insbesondere beim bestimmungsgemäßen Einsatz nachteilig bemerkbar, da die Bentonitschicht im Kontakt mit Wasser ungehindert in alle Richtungen in starkem Maße quillt und dabei eine Bentonitschicht gebildet wird, die wie ein Gleitfilm zwischen Träger- und Deckschicht wirkt, was sich insbesondere nachteilig beim Verlegen derartiger Dichtungsbahnen an Böschungen bemerkbar macht.

Um den Hauptnachteil dieser Dichtungsmatten zu beseitigen, wurde bereits von der Anmelderin Dichtungsmatten entwickelt, die in der eigenen deutschen Patentschrift 37 04 503 und der EP-A-0 445 788 beschrieben sind. Diese Dichtungsmatten bestehen im wesentlichen aus einer Trägerschicht, einer Schicht aus quellfähigem Ton und einer Deckschicht, wobei die Träger- und/oder Deckschicht aus einem Vliesstoff und die gegebenenfalls nicht aus einem Vliesstoff bestehenden Schicht aus einem Gewebe, Gewirke oder einer Kunststoff-Folie besteht, wobei alle drei Schichten miteinander vernadelt sind. Bei einer solchen Dichtungsmatte bleiben die Trägerschicht und die Deck schicht durch die Vernadelung auch beim und nach dem Aufquellen des quellfähigen Tons fest verbunden, wobei die Bentonitteilchen durch die Fasern, die sich von der Deckschicht durch die Bentonitschicht bis in die Trägerschicht erstrecken, und umgekehrt, wie in einem Käfig eingeschlossen sind. Dadurch ist gewährleistet, daß beim Gebrauch dieser Dichtungsmatte die feuchte Bentonitschicht nicht als Gleitebene fungieren kann und es zu einer echten Schubkraftübertragung von der Deckschicht zur Trägerschicht kommt, so daß z. B. an Böschungen ein Abrutschen der aus Kies bzw. Geröll bestehenden Beschwerungsschicht nicht zu befürchten ist. Gemäß einer in diesen beiden Schutzrechten beschriebenen Ausführungsform kann die Dichtungsmatte einen grobporigen Trägervliesstoff aufweisen, in dessen Poren quellfähiger Ton eingelagert ist, wobei der grobporige Trägervliesstoff mit dem darin eingelagerten quellfähigen Ton beidseitig mit Deckschichten vernadelt ist. Außerdem ist in der eigenen deutschen Patentschrift 37 04 503 bereits angegeben, daß sich eine Verminderung der Wasserdurchlässigkeit dieser Dichtungsmatten dadurch erreichen läßt, daß man bei der Herstellung zunächst auf die Trägerschicht einen mehligen Bentonit aufbringt und gegebenenfalls einrüttelt und dann erst das körnige Bentonitgranulat aufbringt. Anstelle des Einrüttelns des mehligen Bentonits in die Trägerschicht kann man auch so verfahren, daß man die Trägerschicht zunächst mit einer wässrigen Bentonit-Suspension imprägniert oder eine wässrige Bentonitpaste aufwalzt und dann erst, gegebenenfalls nach vorheriger Trocknung, das körnige Bentonitgranulat aufbringt. Gewünschtenfalls kann man die Deckschicht vor ihrer Aufbringung ebenfalls in der vorstehenden Weise wie die Trägerschicht behandeln.

Trotz dieser Behandlung und selbst wenn man zusätzlich die wie vorstehend beschriebenen mit Bentonit durch Einrütteln oder Imprägnieren vorbehandelten Träger- und Deckschichten einsetzt, zeigen Untersuchungen im Feld und im Labor, daß im Überlappungsbereich durch die in diesem Bereich übereinander zu liegen kommenden feinporigen Vliesstoffe noch nicht ganz die Wasserdurchlässigkeitsbeiwerte erreicht werden, wie die der Dichtungsmatte selbst. Dies ist sicherlich darauf zurückzuführen, weil die feinporigen Vliesstoffe nicht vollständig mit Bentonit gefüllt sind, z.B. dadurch, daß ein Teil des eingebrachten feinpulvrigen Bentonits beim Aufrollen, bei der Lagerung, beim Transport und beim Ausrollen und Verlegen aus dem Vliesstoff herausgefallen ist. Wahrscheinlich ist dies auch der Grund, warum die wie vorstehend beschriebenen, mit Bentonit durch Einrütteln oder Imprägnieren vorbehandelten Träger- und Deckschichten allein noch nicht hundertprozentig die Anforderungen erfüllen, die gute Dichtungsmatten erfüllen sollten.

Um diesen Nachteil im Überlappungsbereich zu beseitigen, wurde von der Anmelderin bereits die in der eigenen EP-A-0 522 546 beschriebenen besonderen Fügetechniken im Überlappungsbereich entwickelt, die jedoch einen hohen Aufwand und eine sehr große Sorgfalt bei der Ausführung der Überlappung erfordern, die unter Baustellenbedingungen - wie die Erfahrung zeigt - nicht immer gewährleistet ist. Diese eigene EP-A-0 522 546 wurde zwar nach dem Prioritätstag der vorliegenden Anmeldung veröffentlicht, gehört aber trotzdem gemäß Artikel 54(3) zum Stand der Technik.

Aufgabe der vorliegenden Erfindung ist es daher, eine Dichtungsmatte zur Verfügung zu stellen, die es gestattet, die Arbeiten in Verbindung mit der sehr aufwendigen und sehr sorgfältig durchzuführenden Fügetechnik nicht nur zu reduzieren, sondern in prinzipieller Weise sogar zu vereinfachen, wobei aber trotzdem die Anforderungen hinsichtlich der Wasserdurchlässigkeitsbeiwerte im Überlappungsbereich, die in der Größenordnung wie die Wasserdurchlässigkeitsbeiwerte Dichtungsmatte selbst sein sollten, und die Anforderungen hinsichtlich der Schubkraftübertragung erfüllt werden.

Gelöst wird diese Aufgabe gemäß der vorliegenden Erfindung bei einer Wasser- und/oder ölundurchlässige Dichtungsmatte mit einem porösen Trägermaterial, in dessen Poren quellfähiger Ton eingelagert ist, wobei das poröse Trägermaterial mit dem darin eingelagerten quellfähigen Ton beidseitig mit Deckschichten versehen ist dadurch, daß zumindest eine Deckschicht aus einem wasserlöslichen Film besteht.

Das eingesetzte Trägermaterial wirkt bei den erfindungsgemäßen Dichtungsmatten wie ein Gerüst, welches der sich beim Einsatz bildenden feuchten Bentonitschicht eine hervorragende Stabilität verleiht und einerseits dafür Sorge trägt, daß die feuchte Bentonitschicht nicht zur Gleitebene wird und andererseits die gewünschte Schubkraftübertragung gewährleistet ist. Da bei der Verlegung der erfindungsgemäßen Dichtungsmatten außerdem darauf zu achten ist, daß die sich überlappenden Dichtungsmatten stets so verlegt werden müssen, daß immer zwei wasserlösliche Deckschichten aufeinander zu liegen kommen, ist ferner gewährleistet, daß die Bentonitschichten der sich überlappenden Dichtungsmatten im feuchten Zustand einen so innigen Kontakt miteinander bekommen, daß die Wasserdurchlässigkeitsbeiwerte im Überlappungsbereich in der gleichen Größenordnung wie die Wasserdurchlässigkeitsbeiwerte der Dichtungsmatte selbst liegen. Dadurch, daß die Bentonitschichten praktisch direkt aufeinander zu liegen kommen, braucht somit auch keine der aufwendigen und sorgfältig durchzuführenden Fügetechniken angewandt zu werden, was eine enorme Vereinfachung der Verlegearbeiten hinsichtlich der Dichtungsmatten auf der Baustelle bedeutet.

In dem Fall, wo das poröse Trägermaterial ein Vliesstoff ist, ergibt sich zusätzlich der Vorteil, daß die erfindungsgemäßen Dichtungsmatten im Überlappungsbereich in situ vernadelt werden können, so daß man im Überlappungsbereich eine kraftschlüssige Verbindung erhält, die gewährleistet, daß keine Verschiebung der Vliesstoffschichten im Überlappungsbereich möglich ist.

Der in den Poren eingelagerte quellfähige Ton ist vorzugsweise ein Bentonit. Bentonite sind Tone mit merklichem bis hohem Gehalt an Smectit (Montmorillonit), der die Eigenschaften (hohe Quellbarkeit, gutes Wasserbindevermögen, hohe Plastizität) maßgebend bestimmt. Um aus einem in Wasser wenig quellfähigen Erdalkali-Bentonit einen hochquellfähigen Aktivbentonit zu erhalten, werden die Erdalkaliionen der Bentonite durch Alkaliionen, vorzugsweise Natriumionen, ersetzt. Als "hochquellfähiger" Aktivbentonit wird daher Natrium-Bentonit mit seiner stark erhöhten Plastizität, Viskosität, Thixotropie und Wasseraufnahme bevorzugt. Besonders bevorzugt sind die natürlich vorkommenden Natrium-Bentonite, insbesondere solche, die aus dem Abbaugebiet in Wyoming, USA, kommen.

Das poröse Trägermaterial besteht vorzugsweise aus einem Vliesstoff oder einem offenporigen Schaumkunststoff.

Von den Vliesstoffen und den Schaumkunststoffen, die zumindest so elastisch sind, daß sie auf Rolle gewickelt werden können, werden grobporige bevorzugt. Zu den bevorzugten Schaumkunststoffen gehören offen-grobporige Polyurethanweichschaumstoffe.

Die verwendeten Vliesstoffe bestehen vorzugsweise aus Qualitäts-Kunststoff-Fasern, insbesondere aus Polyethylen-, Polypropylen-, Polyester-, Polyacryl- und/oder Polyamidfasern. Besonders bevorzugt im Einsatzgebiet der Deponietechnik sind Vliesstoffe aus Polyethylen hoher Dichte (HDPE) oder Polypropylen, die verrottungsfest (resistent) gegen alle im Gewässer und im Boden vorkommenden Substanzen sind und somit nachweislich eine extrem hohe Lebensdauer gewährleisten. Ihre überaus hohe Reißfestigkeit bewirkt eine weitgehende Unempfindlichkeit gegen mechanische Beanspruchungen.

Im Aufbau handelt es sich bei den eingesetzten Vliesstoffen vorzugsweise um durch Vernadelung mechanisch verfestigte Spinnfaservliese. Sie sind so aufgebaut, daß die gekräuselt zusammengefügten Fasern ein Flächengebilde mit unzähligen labyrinthartigen Gängen bilden. Das Gefüge der Vliesstoffe läßt sich je nach Einsatzgebiet gröber oder feiner einstellen, so daß eine optimale Anpassung an die gestellten Anforderungen gewährleistet ist. Die mechanische Verfestigung garantiert eine Gerüststruktur, die für die erfindungsgemäßen Zwecke von wesentlicher Bedeutung ist. Anstelle der durch Vernadelung mechanisch verfestigten Vliesstoffe kann man auch solche Vliesstoffe einsetzen, die mittels der Nähwirktechnik oder durch Verwirbelung mechanisch verfestigt wurden, oder solche Vliesstoffe, die chemisch verfestigt wurden.

Gemäß einer bevorzugten Ausführungsform der Erfindung ist das poröse Trägermaterial ein Zweischicht-Verbundvlies aus einem grobporigen Vliesstoff und einem feinporigen Vliesstoff oder einem feinmaschigen Gewebe oder Gewirke oder einer feinstperforierten Folie, wobei der feinporige Vliesstoff oder das Gewebe oder das Gewirke oder die Folie eine Deckschicht bildet.

Zu den erfindungsgemäß verwendbaren Zweischicht-Verbundvliesen gehören beispielsweise solche, die von der Firma Naue-Fasertechnik seit Jahren unter der Handelsbezeichnung "TERRAFIX" als bewährte Wasserbaumatten vertrieben werden. Die Produktionsbreite beträgt in der Regel 4,80 m und die Länge 100 m. Die eine Vliesstoffschicht besteht aus einer Filterschicht (feinporiger Vliesstoff) aus Polyester und einer Drainschicht (grobporiger Vliesstoff) aus Polypropylenfasern. Die Fasern sind durch Vernadelung rein mechanisch verfestigt. Dieses als Trägerschicht dienende Zweischicht-Verbundvlies hat eine Schichtdicke von größer als 6,0 mm. Die Kennwerte eines solchen Zweischicht-Verbundvlieses sind aus der folgenden Tabelle 1 ersichtlich.

Ein anderes für die Zwecke der vorliegenden Erfindung geeignetes Zweischicht-Verbundvlies kann so aufgebaut sein, daß ein grobporiger Vliesstoff mit einem Gewebe, vorzugsweise einem feinmaschigen Gewebe, oder einem Gewirke, vorzugsweise einem feinen Gewirke, oder einer feinstperforierten Folie vernadelt ist.

Für besondere Einsatzzwecke kann auch ein Dreischicht-Verbundvlies von Vorteil sein, das aus zwei miteinander vernadelten grobporigen Vliesstoffen besteht, wobei zwischen beiden Vliesstoff-Schichten sich ein feinmaschigen Gewebe oder feines Gewirke oder eine feinstperforierte Folie befindet, die mit eingenadelt ist. In einem solchen Falle wird nur die eine grobporige Vliesstoffschicht mit Bentonit gefüllt und dann mit dem wasserlöslichen Film versiegelt. Die andere, nicht gefüllte, grobporige Vliesstoff schicht dient dazu, Unebenheiten im Erdreich auszugleichen und eine Rutschfestigkeit der verlegten Dichtungsmatte zu gewährlei sten.

Bei den erfindungsgemäßen Dichtungsmatten, die ein Zweischicht-Verbundvlies oder ein Dreischicht-Verbundvlies aufweisen, erfolgt die Verlegung derart, daß die aus wasserlöslichem Film bestehende Deckschicht alternierend nach oben und nach unten zu liegen kommt, damit im Überlappungsbereich stets die Deckschichten aus wasserlöslichem Film in direktem Kontakt miteinander sind. Um beim Verlegen Verwechslungen zu vermeiden, hat es sich als besonders vorteilhaft erwiesen, wenn entweder die wasserlösliche Deckschicht oder aber der feinporige Vliesstoff, das Gewebe, das Gewirke oder die Folie eingefärbt ist.

Vorteilhafterweise verlegt man diese "Mehrschicht-Verbundvliese" aufweisenden Dichtungsmatten derart, daß man zunächst zwei Bahnen der Dichtungsmatten parallel zueinander im Abstand mit der wasserlöslichen Deckschicht nach oben verlegt und dann eine dritte Bahn der Dichtungsmatte mit der wasserlöslichen Deckschicht nach unten auf dem freigebliebenen Bodenstreifen verlegt, wobei der Abstand zwischen den beiden zuerst verlegten Dichtungsbahnen so gewählt ist, daß man die gewünschte Überlappungsbreite auf beiden Seiten erhält.

Finden erfindungsgemäße Dichtungsmatten Anwendung, die auf beiden Seiten den wasserlöslichen Film als Deckschicht tragen, so kann die Verlegung in der üblichen Weise erfolgen, da bei diesen Dichtungsmatten zwangsläufig immer zwei Deckschichten aus wasserlöslichem Film aufeinander zu liegen kommen.

Für die wasserlöslichen Deckschichten sind grundsätzlich alle Systeme geeignet, die einen wasserlöslichen Film oder einen Film bilden, der sich durch Wasser zersetzen läßt. Derartige wasserlösliche Filme können entweder rein anorganischer oder organischer Natur sein.

Zu rein anorganischen Filmen, wie sie erfindungsgemäß angewandt werden können, gehören solche auf Wasserglasbasis. Als Wassergläser kommen wässrige Lösungen von Alkalisilikat, vorzugsweise von Natriumsilikat, in Frage. Derartige Wasserglas-Lösungen sind im Handel erhältlich und bilden beim Trocknen den gewünschen Film, wobei es sich als besonders vorteilhaft erwiesen hat, wenn man in eine solche wässrige Wasserglas-Lösung Bentonit, vorzugsweise Natrium-Bentonit, einbringt. Das Mischen der Wasserglas-Lösung mit dem Bentonit erfolgt am zweckmäßigsten so, daß man sich vorher eine wässrige Bentonit-Dispersion herstellt, und diese dann mit der wässrigen Wasserglas-Lösung mischt. Die Menge an einzubringendem Bentonit richtet sich ganz nach der Viskosität, mit der man die Silikatlösung auftragen möchte. Neben niedrig viskosen Abmischungen kommen auch solche in Frage, die pastöser Art sind und die auf die zu versiegelnden Flächen aufgerakelt oder aufgewalzt werden.

Von den organischen filmbildenden Substanzen haben sich insbesondere wässrige Stärke-, Dextrin-, Casein- oder Glutinleime sowie wässrige Celluloseäther- oder Celluloseester-Kleister und wässrige Polyvinylalkohol-Lösungen erwiesen. All die vorstehend genannten wässrigen Systeme werde vorteilhafterweise ähnlich wie die wässrige Wasserglas-Lösung mit Bentonit, vorzugsweise einem Natrium-Bentonit, gemischt, wobei die Menge an eingebrachtem Bentonit sich ebenfalls wieder nach der gewünschten Viskosität richtet.

Zu den wässrigen Stärkeleimen gehören insbesondere solche auf Basis von Kartoffel- und Maisstärken. Gegebenenfalls werden diese Stärkeleime in Kombination mit Caseinlösungen eingesetzt.

Ähnlich wie die Stärkeleime finden die wasserlöslichen Dextrinleime Anwendung. Es handelt sich bei den Dextrinen um thermische Abbauprodukte der Stärken.

Zu den Caseinleimen gehören solche, die insbesondere aus Milcheiweiß hergestellt wurden. Außerdem können anstelle von Caseinleimen sogenannte Kollagene aus tierischen Häuten und Knochen für Leimgallerten und Glutinleime Anwendung finden.

Von den Celluloseäthern und Celluloseestern ist besonders Methylcellulose zu erwähnen, die in wässrigen Lösungen z. B. als Tapetenkleister Anwendung findet.

Von den Celluloseestern sei speziell Celluloseacetat erwähnt, das mit einem Veresterungsgrad von 0,6 bis 0,9, einem Gehalt an gebundener Essigsäure von 18 bis 26 % in Wasser löslich ist.

Ferner gehören zu den erfindungsgemäß bevorzugten wasserlöslichen Filmbildnern solche auf Basis von Polyvinylalkohol. Von diesen Polyvinylalkoholen sind selbstverständlich nur die bevorzugt, die wässrige Lösungen bilden und die beispielsweise für einfach Papierklebungen verwendet werden. Auch solche wässrigen Polyvinylalkohol-Lösungen werden vorzugsweise im Gemisch mit Bentonit eingesetzt.

Will man jedoch relativ schnell trocknende wasserlösliche Filme erhalten, so verzichtet man vorteilhafterweise auf entsprechende Beimischungen von Bentonit.

Um die erfindungsgemäßen wasserlöslichen Deckschichten zu erzeugen, bedient man sich herkömmlicher Techniken, wobei die die Deckschichten bildenden wässrigen Überzugsmassen aufgesprüht, aufgerakelt, aufgewalzt oder mittels anderer bekannter Techniken aufgetragen werden können. Da die Deckschichten relativ schnell trocknen sollen, empfiehlt es sich, diese mit heißer Luft abzublasen oder an entsprechenden Heizelementen vorbeizuführen, wobei z. B. Heizstrahler einen schnellen Trocknungsprozeß gestatten.

Gemäß einer bevorzugten Ausführungsform der Erfindung sind beide Seiten der Dichtungsmatte mit den wasserlöslichen Filmen versiegelt. Bei der Herstellung solcher Dichtungsmatten kann man so vorgehen, daß man auf einen grobporigen Vliesstoff, der auf einem unteren Transportband liegend transportiert wird, das Bentonitpulver aufstreut und einrüttelt und mit einem oberen Transportband abdeckt. Beide Transportbänder führt man dann mit der dazwischenliegenden gefüllten Dichtungsbahnen senkrecht nach oben, wobei beide Transportbänder in der gleichen Höhe zum Rücklauf umgelenkt sind. An dieser Stelle wird dann von beiden Seiten gleichzeitig der wasserlösliche Film aufgetragen und anschließend getrocknet. Die so erhaltene Dichtungsbahn wird dann zur Verwendung auf Rolle gewickelt.

Finden bei der Herstellung der erfindungsgemäßen Dichtungsmatten keine "Mehrschicht-Verbundvliese" Anwendung, so ist es erforderlich, daß man zunächst eine der beiden wasserlöslichen Deckschichten auf einer Seite der Dichtungsbahn aufbringt. Nach entsprechender Trocknung führt man dann eine solche Bahn über eine Vorrichtung, bei der von oben in die offenen Poren des porösen Trägermaterials das Bentonitpulver aufgestreut und dann eingerüttelt wird. Im Anschluß daran versiegelt man die Oberfläche mit der zweiten wasserlöslichen Deckschicht.

## Patentansprüche

1. Wasser- und/oder ölundurchlässige Dichtungsmatte mit einem porösen Trägermaterial, in dessen Poren quellfähiger Ton eingelagert ist, wobei das poröse Trägermaterial mit dem darin eingelagerten quellfähigen Ton beidseitig mit Deckschichten versehen ist, dadurch gekennzeichnet, daß zumindest eine Deckschicht aus einem wasserlöslichen Film besteht.

2. Dichtungsmatte nach Anspruch 1, dadurch gekennzeichnet, daß das Trägermaterial aus einem grobporigen Vliesstoff besteht, vorzugsweise einem solchen aus Kunststoff-Fasern, insbesondere aus Polyester- oder Polyolefinfasern.

3. Dichtungsmatte nach Anspruch 1 und 2, dadurch gekennzeichnet, daß beide Deckschichten aus einem wasserlöslichen Film bestehen.

4. Dichtungsmatte nach Anspruch 1 und 2, dadurch gekennzeichnet, daß das Trägermaterial ein Zweischicht-Verbundvlies aus einem grobporigen Vliesstoff und einem feinporigen Vliesstoff oder einem feinmaschigen Gewebe oder Gewirke oder einer feinst perforierten Folie ist, wobei der feinporige Vliesstoff oder das Gewebe oder das Gewirke oder die Folie eine Deckschicht bildet.

5. Dichtungsmatte nach Anspruch 1 bis 3, dadurch gekennzeichnet, daß im Falle des Vorliegens nur einer Deckschicht aus wasserlöslichem Film entweder der wasserlösliche Film oder der feinporige Vliesstoff oder das Gewebe oder das Gewirke bzw. die Folie eingefärbt ist.

6. Dichtungsmatte nach Anspruch 1, dadurch gekennzeichnet, daß das poröse Trägermaterial ein offenporiger, grobporiger elastischer Schaumkunststoff ist.

7. Dichtungsmatte nach Anspruch 1 bis 6, dadurch gekennzeichnet, daß der wasserlösliche Film aus einer Mischung aus Wasserglas und Bentonit gebildet wurde.

8. Dichtungsmatte nach Anspruch 1 bis 6, dadurch gekennzeichnet, daß der wasserlösliche Film aus wässrigen Stärke-, Dextrin-, Casein- oder Glutinleimen, gegebenenfalls im Gemisch mit Bentonit, gebildet wurde.

9. Dichtungsmatte nach Anspruch 1 bis 6, dadurch gekennzeichnet, daß der wasserlösliche Film aus wässrigen Celluloseäther- oder Celluloseester-Kleistern, gegebenenfalls im Gemisch mit Bentonit, gebildet wurde.

10. Dichtungsmatte nach Anspruch 1 bis 6, dadurch gekennzeichnet, daß der wasserlösliche Film aus einer wässrigen Polyvinylalkohol-Lösung, gegebenenfalls im Gemisch mit Bentonit, gebildet wurde.

## Claims

1. Sealing sheeting impervious to water and/or oil with a porous substrate material, in whose pores swellable clay is lodged, wherein the porous material with the swellable clay lodged therein is provided on either side with covering layers, characterized in that at least one of the covering layers consists of a water soluble coating.

2. Sheeting according to claim 1, characterized in that the substrate material consists of a large-pored non-woven material and preferably of such a material composed of synthetic resin fibers, more particularly polyester or polyolefin fibers.

3. Sheeting according to claims 1 and 2, characterized in that both the covering layers consist of a water-soluble coating.

4. Sheeting according to claims 1 and 2, characterized in that the substrate material is a twin-layer non-woven material of a large-pored non-woven material and a fine-pored non-woven material or a fine mesh woven or knitted fabric or a film with extremely fine perforations, such fine-pored non-woven material or such woven or knitted fabric or the film constituting a covering layer.

5. Sheeting according to claims 1 to 3, characterized in that in the case of the presence of only one covering layer of water-soluble coating either such coating or the fine-pored non-woven material, the woven fabric, the knitted fabric or the film is colored.

6. Sheeting according to claim 1, characterized in that the porous substrate material is an elastic synthetic resin foam with large, open pores.

7. Sheeting according to claims 1 to 6, characterized in that the water-soluble coating is formed using a mixture of water-glass solution and bentonite.

8. Sheeting according to claims 1 to 6, characterized in that the water-soluble coating is formed using aqueous starch, dextrin, casein or gluten glues with or without the admixture of bentonite.

9. Sheeting according to claims 1 to 6, characterized in that the water-soluble coating is formed using aqueous cellulose or cellulose ester glues with or without the admixture of bentonite.

10. Sheeting according to claims 1 to 6, characterized in that the water-soluble coating is formed using an aqueous polyvinyl alcohol solution with or without the admixture of bentonite.

## Revendications

1. Natte d'étanchéité imperméable à l'eau et/ou à l'huile avec un matériau de support ou support poreux, dans les pores duquel est emmagasinée de l'argile susceptible de gonfler, tandis que le support poreux avec l'argile susceptible de gonfler emmagasinée à l'intérieur est muni des deux côtés de couches de recouvrement, caractérisée en ce qu'au moins une couche de recouvrement se compose d'une pellicule soluble dans l'eau.

2. Natte d'étanchéité selon la revendication 1, caractérisée en ce que le support se compose d'une étoffe à pores grossiers non tissée, de préférence d'une étoffe de fibres de matière plastique, en particulier de fibres de polyester ou de polyoléfine.

3. Natte d'étanchéité selon les revendications 1 et 2, caractérisée en ce que les deux couches de recouvrement se composent d'une pellicule soluble dans l'eau.

4. Natte d'étanchéité selon les revendications 1 et 2, caractérisée en ce que le support est un tissu composé de deux couches d'une étoffe non tissée à pores grossiers et d'une étoffe à pores fins ou d'un tissage ou tissu à fine maille ou d'une feuille perforée très finement, l'étoffe à pores fins ou le tissage ou le tissu ou la feuille formant une couche de recouvrement.

5. Natte d'étanchéité selon la revendication 1 à 3, caractérisée en ce que dans le cas de l'existence d'une seule couche de recouvrement composée d'une pellicule soluble dans l'eau soit la pellicule soluble dans l'eau, soit l'étoffe à pores fins non tissée, soit le tissage ou le tissu ou la feuille sont teintés.

6. Natte d'étanchéité selon la revendication 1, caractérisée en ce que le support poreux est une matière plastique cellulaire élastique à pores ouverts, à pores grossiers.

7. Natte d'étanchéité selon les revendications 1 à 6, caractérisée en ce que la pellicule soluble dans l'eau est constituée d'un mélange de verre soluble et de bentonite.

8. Natte d'étanchéité selon les revendications 1 à 6, caractérisée en ce que la pellicule soluble dans l'eau est formée de colle d'amidon, de colle de dextrine, de colle de caséine ou de colle animale, éventuellement en mélange avec de la bentonite.

9. Natte d'étanchéité selon les revendications 1 à 6, caractérisée en ce que la pellicule soluble dans l'eau est formée de colles d'éthers cellulosiques ou de colles d'esters cellulosiques, éventuellement en mélange avec de la bentonite.

10. Natte d'étanchéité selon les revendications 1 à 6, caractérisée en ce que la pellicule soluble dans l'eau est formée d'une solution aqueuse d'alcool de polyvinyle, éventuellement en mélange avec de la bentonite.
